# EUROPÄISCHE PATENTSCHRIFT

(11) **EP 2 653 398 B1**
(45) Veröffentlichungstag und Bekanntmachung des Hinweises auf die Patenterteilung: **15.07.2015**
(21) Anmeldenummer: 13163656.5
(22) Anmeldetag: 15.04.2013
(51) Int. Cl.: B65C 3/06, B65C 9/00

(54) **Direkt angetriebenes Rotationsmesser für Folienschlauch**
Directly driven rotary knives for tubular film
Lame rotative à entraînement direct pour feuille tubulaire

(30) Priorität: 19.04.2012 DE 102012206431
(43) Veröffentlichungstag der Anmeldung: 23.10.2013
(73) Patentinhaber: Krones AG, 93073 Neutraubling (DE)
(72) Erfinder: Eggl, Thomas, 93073 Neutraubling (DE)
(74) Vertreter: Grünecker Patent- und Rechtsanwälte PartG mbB

(56) Entgegenhaltungen:
- WO-A1-2008/076718
- DE-A1-102007 028 003
- US-A1- 2004 244 559
- US-A1- 2010 236 366

## Beschreibung

Die Erfindung betrifft eine Vorrichtung zum Abschneiden von Etikettierhülsen von einem Folienschlauch, eine Vorrichtung zum Aufbringen einer Etikettierhülse sowie ein Verfahren zum Aufbringen einer Etikettierhülse.

Beispielsweise im Bereich der Getränkeabfüllung werden Schrumpfetiketten verwendet, die von einem Endlosschlauch auf die richtige Länge abgeschnitten und dann über die Flasche geführt werden. Anschließend kann die Flasche durch einen Schrumpftunnel geleitet werden, in dem die Etikettierhülse dann geschrumpft wird. Auch andere Etikettierhülsen, wie beispielsweise flexible Etikettierhülsen, können auf Folienschläuchen vorhanden sein und im Bereich der Getränkeabfüllung verwendet werden.

Im Stand der Technik sind zum Abschneiden von Etikettierhülsen Vorrichtungen offenbart, die die Messer mittels Elektromagneten steuern wie in der EP 1 454 832 B1 beschrieben, die Drehmesser wie in der EP 0 330 167 B1 verwenden oder die Messer mit einem Fliehgewicht steuern wie in der DE 2010 49 72 U1.

In der DE 10 2007 028 003 A1 wird ein Rotationsschneidemesser für einen Folienschlauch gemäß dem Oberbegriff von Anspruch 1 gezeigt.

Solche Vorrichtungen, wenn sie mit Zahnriemen betrieben werden, haben den Nachteil, dass der Betrieb mit Riemen laut ist und die Riemen einen hohen Verschleiß haben und reißen können. Daher sind solche Maschinen laut, wartungsintensiv und ausfallgefährdet.

Die Aufgabe der Erfindung ist es, eine verbesserte Vorrichtung zum Abschneiden von Etikettierhülsen anzugeben.

Diese Aufgabe wird gelöst durch eine Vorrichtung zum Abschneiden von Etikettierhülsen nach Anspruch 1.

Eine erfindungsgemäße Vorrichtung umfasst einen Messerbetätigungsring und einen Messerträger, wobei die Messer drehbar auf dem Messerträger montiert sind und mechanisch über den Messerbetätigungsring gekoppelt sind. Messerträger und Messerbetätigungsring sind üblicherweise koaxial angeordnet. Werden Messerträger und Messerbetätigungsring in Rotationsrichtung gegeneinander in eine Richtung verschoben, so klappen die Messer aufgrund der mechanischen Kopplung über den Messerbetätigungsring in die Schneidposition nach innen. Messerträger und Messerbetätigungsring können im Folgenden beide auch als Schneidrad bezeichnet werden. Um die Messer wieder zurückzuklappen, werden Messerträger und Messerbetätigungsring wieder in ihre ursprüngliche Relativposition gebracht. Unter "nach innen" wird insbesondere in eine im Wesentlichen radiale Richtung hin zum Mittelpunkt des im Wesentlichen ringförmigen Messerträgers verstanden, also in Richtung des zu schneidenden Etikettenmaterials.

Der Messerbetätigungsring und/oder der Messerträger sind erfindungsgemäß drehbar gelagert. Im laufenden Betrieb laufen für diesen Vorgang Messerträger und Messerbetätigungsring synchron. Zum Schneidevorgang wird jeweils kurzzeitig eine Geschwindigkeitsdifferenz zwischen den Laufgeschwindigkeiten erzeugt, so dass sich Messerträger und Messerbetätigungsring (in Rotationsrichtung) gegeneinander verschieben. Beispielsweise kann der Messerbetätigungsring oder der Messerträger abgebremst werden im Vergleich zum anderen Schneidrad. Dadurch klappen die Messer in die Schneidposition. Während des Schnittes laufen Schneidring und Messerträger synchron, so dass sich die Position der Messer nicht verändert. Um die Messer wieder aus der Schneidposition zurückzuklappen muss diese relative Verschiebung nach dem Schnitt wieder aufgehoben werden. Dies erfolgt üblicherweise dadurch, dass wiederum kurzzeitig die umgekehrte Geschwindigkeitsdifferenz wie zuvor zwischen den Laufgeschwindigkeiten erzeugt wird bis die relative Verschiebung aufgehoben ist. Dazu kann beispielsweise der zuvor abgebremste Messerbetätigungsring oder Messerträger im Vergleich zum anderen Schneidrad kurzzeitig in Drehrichtung beschleunigt werden.

In Drehrichtung beschleunigen wird im Text für Erhöhen der Geschwindigkeit in Drehrichtung verwendet. In anderen Ausführungsformen kann die Vorrichtung auch so ausgebildet sein, dass zuerst zum Ausklappen der Schneidmesser ein Schneidrad, also Messerträger oder Messerbetätigungsring in Drehrichtung beschleunigt und dadurch die Relativposition zwischen den beiden Schneidrädern geändert wird. Beispielsweise an einen Schnitt anschließend können die Schneidmesser durch Abbremsen des jeweiligen Schneidrads wieder in die ursprüngliche Relativposition gebracht werden. In weiteren Ausführungsformen wird ein Schneidrad in Drehrichtung beschleunigt und das zweite Schneidrad gleichzeitig abgebremst um die Schneidräder gegeneinander zu verschieben. Um die ursprüngliche Relativposition wieder herzustellen, kann dann beispielsweise nach dem Schnitt das zuvor in Drehrichtung beschleunigte Schneidrad wieder abgebremst und das zweite, zuvor abgebremste Schneidrad gleichzeitig in Drehrichtung beschleunigt werden.

Messerbetätigungsring und/oder Messerträger werden in einer erfindungsgemäßen Vorrichtung direkt angetrieben. Direkt angetrieben bedeutet in diesem Fall, dass der Messerträger und/oder der Messerbetätigungsring, der direkt angetrieben wird, durch einen Motor ohne Zahnriemenübertrag angetrieben wird. Dies kann beispielsweise der Fall sein, wenn der Messerträger verbunden ist und/oder der Messerbetätigungsring direkt und/oder fest mit einem antreibbaren Bauteil verbunden ist, wobei die beweglichen Bauteile bei Bewegung den Messerträger und/oder Messerbetätigungsring antreiben. Insbesondere kann im Fall eines direkten Antriebs auf einen Zahnriemen verzichtet werden.

Beispielsweise kann eine solche Vorrichtung so ausgebildet sein, dass ein Schneidrad mit Zahnriemen angetrieben wird und das zweite Schneidrad, das zum Aus- und Einklappen der Messer abgebremst und in Drehrichtung beschleunigt, oder in Drehrichtung beschleunigt und abgebremst wird, direkt angetrieben wird.

In einer solchen Vorrichtung können aber auch Messerbetätigungsring und Messerträger direkt angetrieben werden. Dies kann beispielsweise vorteilhaft sein, da dadurch der Platzbedarf für die Vorrichtung verringert werden kann, da beispielsweise der Motor in eine Aggregatgrundplatte integriert werden kann. Auch kann beispielsweise die Messereinheit dadurch vormontiert und getestet werden.

In einer erfindungsgemäßen Vorrichtung kann der direkte Antrieb für ein Schneidrad durch einen Elektromotor, insbesondere beispielsweise einen Torquemotor, erfolgen. Insbesondere kann für jedes direkt angetriebene Schneidrad ein Elektromotor vorhanden sein, der das jeweilige direkt antreibbare Schneidrad antreiben kann. Erfindungsgemäß treiben ein oder zwei Rotoren von ein oder zwei Elektromotoren die rotierenden Teile an Hierbei ist üblicherweise jeder Rotor Teil von genau einem Elektromotor und üblicherweise umfasst jeder Elektromotor genau einen Rotor. Insbesondere kann jedes direkt angetriebene Schneidrad mit einem Rotor eines Elektromotors verbunden sein oder einen Rotor eines Elektromotors umfassen oder Teil des Rotors sein, wobei diese Verbindung vorzugsweise nicht lösbar ist. Insbesondere können Messerbetätigungsring und/oder Messerträger jeweils mit einem Rotor eines Elektromotors verbunden sein, wobei die Verbindung vorzugsweise nicht lösbar ist. Nicht lösbar bedeutet in diesem Zusammenhang eine feste Verbindung, die nicht durch lösbare Mittel wie beispielsweise Schrauben, gehalten wird, sondern durch feste Verbindungen, wie beispielsweise Kleber, Nägel oder Schweißpunkte. Die Verbindung zwischen einem direkt angetriebenen Schneidrad und einem dazugehörigen Rotor eines Elektromotors kann jedoch auch lösbar erfolgen.

In einer zuvor beschriebenen Vorrichtung können die Rotoren der Elektromotoren koaxial zueinander und/oder koaxial zu dem Messerbetätigungsring und dem Messerträger und/oder ihre Achse(n) parallel zu der Rotationsachse des Schneidmessers oder der Schneidmesser ausgebildet sein. Dies kann vorteilhaft sein, da dadurch beispielsweise bei Verschieben der beiden Schneidräder relativ zueinander die an den Messerbetätigungsring gekoppelten Messer durch die Verschiebung recht einfach weit bewegt werden können. Zusätzlich kann dadurch eine platzsparende Anordnung der Vorrichtungsteile erreicht werden.

Erfindungsgemäß ist die Vorrichtung zum Abschneiden von Etikettierhülsen (im Text auch als Vorrichtung bezeichnet) so ausgebildet dass der oder die zu dem oder den Rotoren des oder der Elektromotoren gehörigen Statoren des oder der Elektromotoren an dem feststehenden Teil der Vorrichtung befestigt sind. (Als feststehender Teil der Vorrichtung wird hierbei der Teil bezeichnet, der bei Betrieb der Vorrichtung nicht bewegt wird. Eine Bewegung der ganzen Vorrichtung wird dabei nicht berücksichtigt.) Solche Statoren des oder der Elektromotoren können ebenfalls koaxial zueinander und/oder zu einer oder beiden Rotoren des oder der Elektromotoren der Vorrichtung angeordnet sein.

In einigen Vorrichtungen können der Messerträger und/oder der Messerbetätigungsring einzeln ansteuerbar sein. Hierbei kann die Steuerung zum Beispiel durch eine zentrale Steuereinheit erfolgen, die beispielsweise die Steuerung und/oder Position des jeweils anderen Schneidrads berücksichtigen kann. In die Steuerung kann beispielsweise die optional stattfindende Positionserfassung von Messerbetätigungsring und/oder Messerträger einfließen.

In einigen Ausführungsformen können Messerträger und/oder Messerbetätigungsring über ein, zwei oder mehr Kugellager an dem feststehenden Teil der Vorrichtung gelagert sein. Beispielsweise kann der Messerträger über ein erstes Kugellager an dem feststehenden Teil und der Messerbetätigungsring über ein zweites Kugellager an dem Messerträger gelagert sein. In einigen Ausführungsformen kann der Messerbetätigungsring über ein erstes Kugellager an dem feststehenden Teil und der Messerbetätigungsring über ein zweites Kugellager an dem Messerträger gelagert sein. In einigen Ausführungsformen können sowohl Messerbetätigungsring als auch der Messerträger über jeweils ein Kugellager an dem feststehenden Teil der Vorrichtung gelagert sein.

In einigen Ausführungsformen der Vorrichtung kann die Vorrichtung einen Sensor umfassen, der die Position des Messerträgers erfassen kann. Beispielsweise kann dabei die Position relativ zum feststehenden Teil der Vorrichtung erfasst werden. So ein Sensor kann beispielsweise einen Abtastkopf beispielsweise eines Hohlwellengebers umfassen.

In einigen Ausführungsformen der Vorrichtung kann die Vorrichtung einen Sensor erfassen, der die Position des Messerbetätigungsrings erfassen kann. Beispielsweise kann dabei die Position relativ zum feststehenden Teil der Vorrichtung erfasst werden. So ein Sensor kann beispielsweise einen Abtastkopf beispielsweise eines Hohlwellengebers umfassen.

Ein Sensor, der die Position des Messerträgers erfassen kann und/oder ein Sensor, der die Position des Messerbetätigungsrings erfassen kann, kann die Position beispielsweise über am feststehenden Teil der Vorrichtung befestigte Hilfsmittel oder vom feststehenden Teil der Vorrichtung umfasste Hilfsmittel erfassen. Beispielsweise kann eine Positionserfassung aufgrund von einem Hohlwellengeber erfolgen, ein Hilfsmittel also beispielsweise als Geberrad eines Hohlwellengebers ausgebildet sein.

In einigen Ausführungsformen kann beispielsweise die Positionserfassung aufgrund von einem oder zwei optischen Sensoren erfolgen, die beispielsweise am feststehenden Teil der Vorrichtung angebrachte Messskalen erfassen können.

In manchen Ausführungsformen kann der Sensor zur Erfassung der Position des Messerbetätigungsrings und/oder der Sensor zur Erfassung der Position des Messerträgers am feststehenden Teil der Vorrichtung angebracht oder von diesem umfasst sein. Gleichzeitig können auch Hilfsmittel zur Erfassung der Position am Messerbetätigungsring und/oder dem Messerträger angebracht oder von diesem oder diesen umfasst sein.

Der feststehende Teil der Vorrichtung umfasst eine Hohlwelle insbesondere kann er als Hohlwelle ausgebildet sein.

In einigen Ausführungsformen kann die Vorrichtung vier einzelne Schneidmesser auf dem Messerträger umfassen. Solche Schneidmesser werden in diesem Text auch als Messer bezeichnet. Die Vorrichtung kann alternativ nur ein oder zwei oder drei Schneidmesser auf dem Messerträger umfassen. Bei einer Anordnung von mehr als einem Messer, insbesondere beispielsweise vier Messern, kann jedoch ein deutlich schnellerer Schnitt erreicht werden, da jedes Messer nur einen Teil des Umfangs des Folienschlauchs schneiden muss. Üblicherweise sind die Messer in äquidistanten Abständen auf dem Messerträger angeordnet. Mit einer solchen Vorrichtung kann beispielsweise ein Schnitt innerhalb von weniger als 100 ms, insbesondere weniger als 60 ms, insbesondere weniger als 40 ms durchgeführt werden. Auf die Schnittgeschwindigkeit kann sich auch der direkte Antrieb positiv auswirken, da dadurch in einigen Fällen die Schnittgeschwindigkeit erhöht werden kann.

Die Erfindung umfasst auch eine Vorrichtung zum Aufbringen einer Etikettierhülse, die eine zuvor beschriebene Vorrichtung zum Abschneiden von Etikettierhülsen von einem Folienschlauch (die auch als Vorrichtung bezeichnet wird) umfasst.

Weiterhin umfasst die Erfindung auch ein Verfahren zum Aufbringen einer Etikettierhülse gemäß Anspruch 13 mit einer Vorrichtung zum Abschneiden von Etikettierhülsen von einem Folienschlauch (die auch als Vorrichtung bezeichnet wird). Das Verfahren umfasst ein synchrones Antreiben von Messerträger und Messerbetätigungsring. Dabei wird der Messerträger und/oder der Messerbetätigungsring direkt angetrieben. Weiterhin umfasst das Verfahren das kurzzeitige Erzeugen einer Geschwindigkeitsdifferenz zwischen den Laufgeschwindigkeiten, so dass sich Messerträger und Messerbetätigungsring (in Rotationsrichtung) gegeneinander verschieben. Beispielsweise kann der Messerbetätigungsring oder der Messerträger abgebremst werden im Vergleich zum anderen Schneidrad. Dadurch klappen die Messer in die Schneidposition. Während dem Schnitt können die beiden Schneidräder dann wieder synchron laufen. Um die Messer wieder aus der Schneidposition zurückzuklappen muss diese relative Verschiebung wieder aufgehoben werden. Dies erfolgt üblicherweise dadurch, dass wiederum kurzzeitig eine Geschwindigkeitsdifferenz zwischen den Laufgeschwindigkeiten erzeugt wird, bis die relative Verschiebung wieder aufgehoben ist, also die beiden Schneidräder insbesondere wieder in der ursprünglichen Relativposition sind und weiter synchron angetrieben werden können. Insbesondere kann dazu die zuvor erzeugte Geschwindigkeitsdifferenz für die gleiche Dauer mit umgekehrtem Vorzeichen auf das Schneidrad, dessen Geschwindigkeit zuvor geändert wurde, ausgeübt werden. Dazu kann beispielsweise der zuvor abgebremste Messerbetätigungsring oder Messerträger im Vergleich zum anderen Schneidrad kurzzeitig in Drehrichtung beschleunigt werden.

In einigen Ausführungsformen kann eine Geschwindigkeitsdifferenz und dadurch ausgelöste Verschiebung der Schneidräder zueinander auch dadurch erzeugt werden, dass zugleich ein Schneidrad abgebremst und das andere in Drehrichtung beschleunigt wird. Zum Rückführen in die ursprüngliche Relativposition können dann jeweils die Vorgänge umgekehrt werden, also beispielsweise das zuvor abgebremste Schneidrad in Drehrichtung beschleunigt und das zuvor in Drehrichtung beschleunigte Schneidrad abgebremst werden.

Weitere Ausführungsformen der Erfindung werden anhand der Figuren beschrieben. Dabei zeigt
- Figur 1a: Ein Beispiel für eine Vorrichtung zum Abschneiden von Etikettierhülsen von einem Folienschlauch in Richtung der Achse des Messerträgers und Messerbetätigungsrings;
- Figur 1b: Eine Detail einer beispielhaften Vorrichtung zum Abschneiden von Etikettierhülsen von einem Folienschlauch.
- Figur 2: Einen Ausschnitt aus einer beispielhaften Vorrichtung zum Abschneiden von Etikettierhülsen im Querschnitt durch die Achse des Messerträgers und Messerbetätigungsrings.

In Figur 1a ist eine Vorrichtung zum Abschneiden von Etikettierhülsen von einem Folienschlauch in Richtung der Achse des Messerträgers und Messerbetätigungsrings gezeigt. Sichtbar ist in Figur 1a der Messerbetätigungsring 3, der Messerträger 2 und die Schneidmesser 14, die drehbar um eine Achse 15 gelagert sind. Die Schneidmesser 14 sind mechanisch, hier beispielhaft, über einen Pin 16a an den Messerbetätigungsring 3 gekoppelt. Der optional vorhandene schwenkbare Begrenzungsbereich 16b kann beispielsweise die Bewegungsmöglichkeit des Pins 16 einschränken. Die in Figur 1a gezeigte Anordnung kann so betrieben werden, dass Messerbetätigungsring und Messerträger mit Zahnriemen betrieben werden. Wird mindestens Messerbetätigungsring oder Messerträger direkt angetrieben, kann die in Figur 1 a gezeigte Anordnung in einer erfindungsgemäßen Vorrichtung zum Abschneiden von Etikettierhülsen von einem Folienschlauch umfasst sein.

In Figur 1b ist ein Detail einer Vorrichtung zum Abschneiden von Etikettierhülsen sichtbar, in dem ein Schneidmesser 14 genauer sichtbar ist. Die Ansicht erfolgt von der in Figur 1a nach hinten gelegenen Seite, so dass Details sichtbar sind, die in Figur 1a nicht sichtbar sind. Je nach Antriebsart des Messerträgers und Messerbetätigungsrings kann eine solche Anordnung in einigen Ausführungsformen einer erfindungsgemäßen Vorrichtung umfasst sein. Ebenfalls sichtbar ist die Achse 15, um die das Schneidmesser 14 drehbar gelagert ist. Das Schneidmesser 14 ist wie eingezeichnet auf dem Messerträger 1 drehbar gelagert, und mechanisch an den Messerbetätigungsring 3 gekoppelt. Diese Kopplung an den Messerbetätigungsring kann beispielsweise über einen Pin (hier nicht gezeigt) erfolgen, dessen Bewegungsmöglichkeit beispielsweise durch die Öffnung 17 im optional vorhandenen schwenkbaren Begrenzungsbereich 16b eingeschränkt werden kann. Der schwenkbare Begrenzungsbereich 16b kann beispielsweise um die Achse 18 geschwenkt werden.

In Figur 2 ist ein Beispiel für eine Ausführungsform der Erfindung im Querschnitt durch die Achse des Messerbetätigungsrings und des Messerträgers gezeigt. Da eine erfindungsgemäße Vorrichtung rotationssymmetrisch sein kann, ist in Figur 2 nur eine Hälfte des Querschnitts der Vorrichtung gezeigt. Sichtbar sind dabei der feststehende Teil 1 der Vorrichtung, der der Messerträger 2 und der Messerbetätigungsring 3. Der Messerträger 2 ist in diesem Beispiel verbunden mit Rotor 6, der Teil eines Elektromotors, insbesondere eines Torquemotors, sein kann, der weiterhin Stator 7 umfasst.

Der Messerbetätigungsring 3 ist in diesem Beispiel verbunden mit Rotor 8, der Teil eines Elektromotors, insbesondere eines Torquemotors, sein kann, der weiterhin Stator 9 umfasst. Die beiden Rotoren 6, 8 und/oder die beiden Statoren 7, 9 können koaxial zueinander angeordnet sein, wie in Figur 2 sichtbar. Die Rotoren 6, 8 und/oder die Statoren 7, 9 können insbesondere auch koaxial zu dem Messerträger 2 und Messerbetätigungsring 3 angeordnet sein.

Der feststehende Teil 1 der Vorrichtung umfasst eine Hohlwelle Der Messerträger kann an dem feststehenden Teil 1 über Kugellager 4 gelagert sein. Ebenfalls durch ein Kugellager 5 können wie in dem in Figur 2 gezeigten Beispiel Messerbetätigungsring 3 und Messerträger 2 gelagert sein. Messerbetätigungsring und Messerträger sind rotierbar angeordnet und können durch die Elektromotoren direkt angetrieben werden, insbesondere kann durch Antreiben des Rotors 6 der Messerträger 2 und durch Antreiben des Rotors 8 der Messerbetätigungsring 3 angetrieben werden.

Alternativ können Messerbetätigungsring und Messerträger auch anders angeordnet sein als in Figur 2 gezeigt. So kann beispielsweise ein Messerträger als inneres Schneidrad und ein Messerbetätigungsring als äußeres Schneidrad angeordnet sein, im Gegensatz zu dem in Figur 2 gezeigten Beispiel, in dem der Messerträger als äußeres, und der Messerbetätigungsring als inneres Schneidrad ausgebildet sind.

Ebenfalls sichtbar sind in Figur 2 ein optional vorhandener Abtastkopf 12 eines Hohlwellengebers für den Messerträger und das optional vorhandene Geberrad 13 eines Hohlwellengebers für den Messerträger. Entsprechend sind auch der optionale Abtastkopf 10 eines Hohlwellengebers für den Messerbetätigungsring und das optionale Geberrad 11 eines Hohlwellengebers für den Messerbetätigungsring sichtbar. Die Verbindung zwischen Messerträger 2 und Abtastkopf 12 erfolgt in dem hier gezeigten Beispiel lösbar, beispielsweise durch eine Schraube, die Verbindung zwischen dem Messerbetätigungsring und dem Abtastkopf 10 erfolgt in dem hier gezeigten Beispiel ebenfalls lösbar, beispielsweise durch eine Schraube.

Wird die gezeigte Vorrichtung betrieben, so rotieren die beiden Schneidräder, nämlich Messerbetätigungsring 3 und Messerträger 2 synchron. Um die Schneidmesser in Schneidposition auszuklappen wird einer der beiden Schneidräder kurzzeitig bezüglich des anderen Schneidrads beschleunigt, beispielsweise abgebremst oder seine Drehgeschwindigkeit erhöht, wodurch die beiden Schneidräder gegeneinander verschoben werden. Dadurch klappen die Schneidmesser in Schneidposition. In dieser Position kann ein Schnitt durchgeführt werden, während die beiden Schneidräder wieder synchron laufen. Um die Schneidräder wieder zurückzuklappen, wird wieder das zuvor beschleunigte Schneidrad kurzzeitig beschleunigt, beispielsweise seine Drehgeschwindigkeit erhöht oder abgebremst, so dass die beiden Schneidräder in die ursprüngliche Relativposition gelangen und weiter synchron betrieben werden können. Zum besseren Verständnis ist ein Schneidmesser 14, das beispielsweise einem Schneidmesser aus Figur 1a entsprechend kann, strich-punktiert im Querschnitt dargestellt.

Die in Figur 2 gezeigte Vorrichtung kann Teil einer Vorrichtung zum Aufbringen einer Etikettierhülse sein (hier nicht gezeigt).

## Patentansprüche

1. Vorrichtung zum Abschneiden von Etikettierhülsen von einem Folienschlauch, umfassend einen Messerbetätigungsring (3) und einen Messerträger (2), bei der die Messer nach innen geklappt werden, wenn der Messerbetätigungsring (3) gegenüber dem Messerträger (2) in Rotationsrichtung verschoben wird, wobei der Messerbetätigungsring (3) und/oder der Messerträger (2) direkt angetrieben werden,
**dadurch gekennzeichnet, dass**
der Messerbetätigungsring (3) und/oder der Messerträger (2) jeweils mit einem Rotor eines Elektromotors fest oder lösbar verbunden sind oder einen Rotor eines Elektromotors umfassen oder Teil eines Rotors sind;
und
dass ein oder zwei zu dem oder den Rotoren des oder der Elektromotoren gehörige Statoren (7, 9) des oder der Elektromotoren an einem feststehenden Teil der Vorrichtung befestigt sind und dass der feststehende Teil der Vorrichtung eine Hohlwelle umfasst.

2. Vorrichtung zum Abschneiden von Etikettierhülsen von einem Folienschlauch nach Anspruch 1, **gekennzeichnet dadurch, dass** Messerbetätigungsring (3) und Messerträger (2) direkt angetrieben werden.

3. Vorrichtung zum Abschneiden von Etikettierhülsen von einem Folienschlauch nach einem der Ansprüche 1-2, **gekennzeichnet dadurch, dass** der direkte Antrieb durch einen oder zwei Elektromotoren erfolgt.

4. Vorrichtung zum Abschneiden von Etikettierhülsen von einem Folienschlauch nach einem der Ansprüche 1-3, **gekennzeichnet dadurch, dass** ein oder zwei Rotoren (6, 8) des einen oder der zwei Elektromotoren die rotierenden Teile antreiben.

5. Vorrichtung zum Abschneiden von Etikettierhülsen von einem Folienschlauch nach einem der Ansprüche 1-4, **gekennzeichnet dadurch, dass** die Rotoren (6, 8) der Elektromotoren koaxial zueinander und/oder koaxial zu dem Messerbetätigungsring und dem Messerträger und/oder ihre Achse(n) parallel zu den Rotationsachsen (15) von Messern (14) ausgebildet sind.

6. Vorrichtung zum Abschneiden von Etikettierhülsen von einem Folienschlauch nach einem der Ansprüche 1-5, **gekennzeichnet dadurch, dass** Messerträger (2) und/oder Messerbetätigungsring (3) einzeln ansteuerbar sind.

7. Vorrichtung zum Abschneiden von Etikettierhülsen von einem Folienschlauch nach einem der Ansprüche 1-6, **gekennzeichnet dadurch, dass** der Messerträger (2) und/oder der Messerbetätigungsring (3) über ein oder zwei oder mehr Kugellager (4, 5) an dem feststehenden Teil (1) der Vorrichtung gelagert sind.

8. Vorrichtung zum Abschneiden von Etikettierhülsen von einem Folienschlauch nach einem der Ansprüche 1-7, **gekennzeichnet dadurch, dass** die Position des Messerträgers (2) durch einen Sensor (12) erfasst wird.

9. Vorrichtung zum Abschneiden von Etikettierhülsen von einem Folienschlauch nach einem der Ansprüche 1-8, **gekennzeichnet dadurch, dass** die Position des Messerbetätigungsrings (3) durch einen Sensor (10) erfasst wird.

10. Vorrichtung zum Abschneiden von Etikettierhülsen von einem Folienschlauch nach einem der Ansprüche 8-9, **gekennzeichnet dadurch, dass** der Sensor (12), der die Position des Messerträgers (2) erfasst, und/oder der Sensor (10), der die Position des Messerbetätigungsrings (3) erfasst, die Position über am feststehenden Teil der Vorrichtung befestigte Hilfsmittel erfasst.

11. Vorrichtung zum Abschneiden von Etikettierhülsen von einem Folienschlauch nach einem der Ansprüche 1-10, **gekennzeichnet dadurch, dass** sie vier einzelne Messer (14) auf dem Messerträger (2) umfasst.

12. Vorrichtung zum Aufbringen einer Etikettierhülse, **gekennzeichnet dadurch, dass** sie eine Vorrichtung zum Abschneiden von Etikettierhülsen von einem Folienschlauch nach einem der Ansprüche 1-11 umfasst.

13. Verfahren zum Aufbringen einer Etikettierhülse mit einer Vorrichtung zum Abschneiden von Etikettierhülsen von einem Folienschlauch einer Etikettierhülse nach einem der Ansprüche 1-12, das weiter umfasst:
Synchrones Antreiben von Messerträger und Messerbetätigungsring, wobei der Messerträger und/oder der Messerbetätigungsring direkt angetrieben werden und
der Messerbetätigungsring (3) und/oder der Messerträger (2) jeweils mit einem Rotor eines Elektromotors fest oder lösbar verbunden sind oder einen Rotor eines Elektromotors umfassen oder Teil eines Rotors sind
und wobei ein oder zwei zu dem oder den Rotoren des oder der Elektromotoren gehörige Statoren (7, 9) des oder der Elektromotoren an einem feststehenden Teil der Vorrichtung befestigt sind und der feststehende Teil der Vorrichtung eine Hohlwelle umfasst,
kurzzeitiges Erzeugen eine Geschwindigkeitsdifferenz zwischen den Laufgeschwindigkeiten, so dass sich Messerträger und Messerbetätigungsring in Rotationsrichtung gegeneinander verschieben,
kurzzeitiges Erzeugen einer Geschwindigkeitsdifferenz zwischen den Laufgeschwindigkeiten des Messerträgers und es Messerbetätigungsrings, so dass Messerträger und Messerbetätigungsring wieder in die ursprüngliche Relativposition gelangen.

## Claims

1. Device for cutting labelling sleeves to length from a film tube, comprising a blade actuating ring (3) and a blade holder (2) by means of which the blades can be folded inwards when the blade actuating ring (3) is moved in a direction of rotation relative to the blade holder (2), the blade actuating ring (3) and/or the blade holder (2) being directly driven,
**characterised in that**
the blade actuating ring (3) and/or the blade holder (2) are respectively fixedly or detachably connected to a rotor of an electric motor or comprise a rotor of an electric motor or are part of a rotor;
and
one or two stators (7, 9) of the electric motor or motors belonging to the rotor or rotors of the electric motor or motors is or are secured to a stationary part of the device and the stationary part of the device comprises a hollow shaft.

2. Device for cutting labelling sleeves to length from a film tube as claimed in claim 1, **characterised in that** the blade actuating ring (3) and blade holder (2) are directly driven.

3. Device for cutting labelling sleeves to length from a film tube as claimed in one of claims 1-2, **characterised in that** the direct driving action is effected by one or two electronic motors.

4. Device for cutting labelling sleeves to length from a film tube as claimed in one of claims 1-3, **characterised in that** one or two rotors (6, 8) of the or of the two electric motors drive the rotating parts.

5. Device for cutting labelling sleeves to length from a film tube as claimed in one of claims 1-4, **characterised in that** the rotors (6, 8) of the electric motors are disposed coaxially with one another and/or coaxially with the blade actuating ring, and the blade holder and/or their axis/axes are disposed parallel with the rotation axes (15) of blades (14).

6. Device for cutting labelling sleeves to length from a film tube as claimed in one of claims 1-5, **characterised in that** the blade holder (2) and/or blade actuating ring (3) can be individually activated.

7. Device for cutting labelling sleeves to length from a film tube as claimed in one of claims 1-6, **characterised in that** the blade holder (2) and/or the blade actuating ring (3) are mounted on the stationary part (1) of the device by one or two or more ball bearings (4, 5).

8. Device for cutting labelling sleeves to length from a film tube as claimed in one of claims 1-7, **characterised in that** the position of the blade holder (2) is detected by a sensor (12).

9. Device for cutting labelling sleeves to length from a film tube as claimed in one of claims 1-8, **characterised in that** the position of the blade actuating ring (3) is detected by a sensor (10).

10. Device for cutting labelling sleeves to length from a film tube as claimed in one of claims 8-9, **characterised in that** the sensor (12) which detects the position of the blade holder (2) and/or the sensor (10) which detects the position of the blade actuating ring (3) detects the position via auxiliary means secured to the stationary part of the device.

11. Device for cutting labelling sleeves to length from a film tube as claimed in one of claims 1-10, **characterised in that** it comprises four individual blades (14) on the blade holder (2).

12. Device for applying a labelling sleeve, **characterised in that** it comprises a device for cutting labelling sleeves to length from a film tube as claimed in one of claims 1-11.

13. Method of applying a labelling sleeve by means of a device for cutting labelling sleeves to length from a film tube as claimed in one of claims 1-12, further comprising:
synchronously driving the blade holder and blade actuating ring, the blade holder and/or blade actuating ring being directly driven and
the blade actuating ring (3) and/or blade holder (2) are respectively fixedly or detachably connected to a rotor of an electric motor or comprise a rotor of an electric motor or are part of a rotor,
and one or two stators (7, 9) of the electric motor or motors belonging to the rotor or rotors of the electric motor or motors are secured to a stationary part of the device and the stationary part of the device comprises a hollow shaft,
briefly generating a speed difference between the running speeds so that the blade holder and blade actuating ring move towards one another in the direction of rotation,
briefly generating a speed difference between the running speeds of the blade holder and blade actuating ring so that the blade holder and blade actuating ring move back into the original relative position.

## Revendications

1. Dispositif pour couper des manchons d'étiquetage à partir d'un boyau de film, comprenant un anneau d'actionnement de couteaux (3) et un support de couteaux (2), dispositif dans lequel les couteaux sont basculés vers l'intérieur lorsque l'anneau d'actionnement de couteaux (3) coulisse par rapport au support de couteaux (2) dans la direction de rotation, l'anneau d'actionnement de couteaux (3) et/ou le support de couteaux (2) étant entraînés directement,
**caractérisé**
**en ce que** l'anneau d'actionnement de couteaux (3) et/ou le support de couteaux (2) sont reliés chacun, de manière fixe ou amovible, à un rotor respectif d'un moteur électrique, ou bien comprennent un rotor d'un moteur électrique ou font partie d'un rotor ;
et
**en ce qu'**un ou deux stators (7, 9) du ou des moteurs électriques, qui sont affectés au ou aux rotors du ou des moteurs électriques, sont fixés à une partie en position fixe du dispositif, et en ce que la partie en position fixe du dispositif comprend un arbre creux.

2. Dispositif pour couper des manchons d'étiquetage à partir d'un boyau de film, selon la revendication 1, **caractérisé en ce que** l'anneau d'actionnement de couteaux (3) et le support de couteaux (2) sont entraînés de manière directe.

3. Dispositif pour couper des manchons d'étiquetage à partir d'un boyau de film, selon l'une des revendications 1-2, **caractérisé en ce que** l'entraînement direct s'effectue par un ou deux moteurs électriques.

4. Dispositif pour couper des manchons d'étiquetage à partir d'un boyau de film, selon l'une des revendications 1-3, **caractérisé en ce qu'**un ou deux rotors (6, 8) dudit un ou desdits deux moteurs électriques entraînent les parties rotatives.

5. Dispositif pour couper des manchons d'étiquetage à partir d'un boyau de film, selon l'une des revendications 1-4, **caractérisé en ce que** les rotors (6, 8) des moteurs électriques sont prévus coaxialement l'un à l'autre et/ou coaxialement à l'anneau d'actionnement de couteaux et au support de couteaux, et/ou leur(s) axe(s) sont prévus parallèlement aux axes de rotation (15) de couteaux (14).

6. Dispositif pour couper des manchons d'étiquetage à partir d'un boyau de film, selon l'une des revendications 1-5, **caractérisé en ce que** le support de couteaux (2) et/ou l'anneau d'actionnement de couteaux (3) peuvent être commandés individuellement.

7. Dispositif pour couper des manchons d'étiquetage à partir d'un boyau de film, selon l'une des revendications 1-6, **caractérisé en ce que** le support de couteaux (2) et/ou l'anneau d'actionnement de couteaux (3) sont montés par l'intermédiaire d'un ou de deux roulements à billes (4, 5) ou davantage sur la partie en position fixe (1) du dispositif.

8. Dispositif pour couper des manchons d'étiquetage à partir d'un boyau de film, selon l'une des revendications 1-7, **caractérisé en ce que** la position du support de couteaux (2) est relevée par un capteur (12).

9. Dispositif pour couper des manchons d'étiquetage à partir d'un boyau de film, selon l'une des revendications 1-8, **caractérisé en ce que** la position de l'anneau d'actionnement de couteaux (3) est relevée par un capteur (10).

10. Dispositif pour couper des manchons d'étiquetage à partir d'un boyau de film, selon l'une des revendications 8-9, **caractérisé en ce que** le capteur (12), qui relève la position du support de couteaux (2), et/ou le capteur (10), qui relève la position de l'anneau d'actionnement de couteaux (3), relèvent la position par l'intermédiaire de moyens auxiliaires fixés à la partie en position fixe du dispositif.

11. Dispositif pour couper des manchons d'étiquetage à partir d'un boyau de film, selon l'une des revendications 1-10, **caractérisé en ce qu'**il comprend quatre couteaux individuels (14) sur le support de couteaux (2).

12. Dispositif d'application d'un manchon d'étiquetage, **caractérisé en ce qu'**il comprend un dispositif pour couper des manchons d'étiquetage à partir d'un boyau de film, selon l'une des revendications 1-11.

13. Procédé pour l'application d'un manchon d'étiquetage avec un dispositif pour couper des manchons d'étiquetage à partir d'un boyau de film, selon l'une des revendications 1-12, comprenant en outre :
l'entraînement synchronisé du support de couteaux et de l'anneau d'actionnement de couteaux, le support de couteaux et/ou l'anneau d'actionnement de couteaux étant entraînés de manière directe, et
l'anneau d'actionnement de couteaux (3) et/ou le support de couteaux (2) sont reliés chacun, de manière fixe ou amovible, à un rotor respectif d'un moteur électrique, ou bien comprennent un rotor d'un moteur électrique ou font partie d'un rotor,
et un ou deux stators (7, 9) du ou des moteurs électriques, qui sont affectés au ou aux rotors du ou des moteurs électriques, étant fixés à une partie en position fixe du dispositif, et la partie en position fixe du dispositif comprenant un arbre creux,
la production temporaire d'une différence de vitesse entre les vitesses de marche, de manière à ce que le support de couteaux et l'anneau d'actionnement de couteaux coulissent l'un par rapport à l'autre dans la direction de rotation,
la production temporaire d'une différence de vitesse entre les vitesse de marche du support de couteaux et de l'anneau d'actionnement de couteaux, de manière à ce que le support de couteaux et l'anneau d'actionnement de couteaux parviennent à nouveau à leur position relative initiale.
